# EUROPÄISCHE PATENTSCHRIFT

(11) **EP 0 859 678 B1**
(45) Veröffentlichungstag und Bekanntmachung des Hinweises auf die Patenterteilung: **12.07.2000**
(21) Anmeldenummer: 96938971.7
(22) Anmeldetag: 04.11.1996
(51) Int. Cl.: B22D 41/46, B22D 41/14

(54) **VERFAHREN UND VORRICHTUNG ZUM VERSCHLIESSEN EINER ABSTICHÖFFNUNG**
PROCESS AND DEVICE FOR CLOSING A TAP HOLE
PROCEDE ET DISPOSITIF POUR L'OBTURATION D'UN TROU DE COULEE

(30) Priorität: 10.11.1995 DE 19543058
(43) Veröffentlichungstag der Anmeldung: 26.08.1998
(73) Patentinhaber: SMS Demag AG, 40237 Düsseldorf (DE)
(72) Erfinder: FUCHS, Reinhard, 41849 Wassenberg (DE); HOFMANN, Werner, 47441 Moers (DE)
(74) Vertreter: Meissner, Peter E., Dipl.-Ing.
(86) Internationale Anmeldenummer: DE9602133
(87) Internationale Veröffentlichungsnummer: WO9718050

(56) Entgegenhaltungen:
- WO-A-88/06068
- DE-A- 3 437 810
- DE-A- 3 826 245

## Beschreibung

Die Erfindung betrifft ein Verfahren zum Verschließen einer im Boden eines mit metallischer Schmelze gefüllten Gefäßes, insbesondere für Stahl, befindlichen Abstichöffnung, mit einem im Ofengefäß angeordneten rohrförmigen Schließelement, das vertikal zu und von dem Eingang des Abstichloches bewegbar ist, und einer unterhalb des Gefäßbodens angeordneten Absperrvorrichtung sowie einer Vorrichtung zur Durchführung des Verfahrens.

Bei der sogenannten Sumpffahrweise beim Abstich eines metallurgischen Gefäßes insbesondere bei Stahl werden Verschlußeinrichtungen eingesetzt, mit denen es möglich ist, einen Rest der Metallschmelze und der Schlacke im Gefäß zurückzuhalten. Solche Gefäße sind regelmäßig kippbar ausgebildet um zu vermeiden, daß das Verschlußsystem einem Verschleiß durch das flüssige Metall bzw. der Schlacke ausgesetzt ist.

So ist aus der DE 34 37 810 eine Verschlußeinrichtung für eine Abstichöffnung im Boden eines metallurgischen Gefäßes bekannt, bei dem außerhalb des Gefäßes, insbesondere eines metallischen Heizofens, ein Absperrorgan vorgesehen ist, bei dem ein unteres Absperrorgan von außen gegen die Abstichöffnung verfahrbar ist. Im Gefäßinneren ist ein Rohr angeordnet, das von einer Freigabeposition in die Sperrposition absenkbar ist und dessen Mündung sich gegen den Rand der Abstichöffnung legt. In der abgesenkten Sperrposition wird rieselfähiges Füllmaterial durch das Rohr in die Abstichöffnung gebracht.

Weiterhin wird vorgeschlagen, das Rohr fußendig zu verschließen und in den Innenraum ein Gas einzubringen, das dafür sorgt, daß die Schmelze durch die untere Rohröffnung nicht in das Rohr eindringen kann.

Nachteil dieser Verschlußeinrichtung ist neben seinem hohen Verschleiß die geringe Dichtheit. Im rauhen Stahlwerksbetrieb kommt es nämlich nicht nur zu Auswaschungen des Eingangs der Abstichöffnung, auch die aggressive Schlacke und die hohe Schmelzentemperatur zerstören ungleichmäßig den unteren Rand des Verschließorgans.

Die Erfindung hat sich das Ziel gesetzt, ein Verfahren und eine entsprechende Vorrichtung zum wiederholbaren Verschließen einer Abstichöffnung eines metallurgischen Gefäßes zu schaffen, mit der bei hoher Gesamtlebensdauer ein sicheres Absperren auch ohne für eine Sumpffahrweise erforderliches Kippen des Gefäßes möglich ist.

Die Erfindung erreicht dieses Ziel durch die kennzeichnenden Merkmale des Verfahrensanspruchs 1 und des Vorrichtungsanspruchs 6.

Erfindungsgemäß wird an der Stirn des Schließelementes ein kompressibles Material vorgesehen, das zum Verschließen bei seinem Kontakt mit dem Boden des Gefäßes im Bereich des Abstichloches zusammengedrückt wird.

Während des Durchfahrens durch die Schmelze, die Temperaturen zwischen 1500 und 1700 °C aufweist, wird das Dichtungsmaterial gegen Einwirkungen aus der Schmelze und aus dem Flüssigmetall geschützt. So wird erfindungsgemäß vorgeschlagen, dieses zu Dichtungszwecken eingesetzte zusammendrückbare Material aus einem feuerfesten Werkstoff herzustellen und im von der Mündung wegweisenden Innenbereich einer an der Stirn der Schließeinrichtung vorgesehenen Nut einzubringen. Der restliche Innenbereich der Nut wird freigelassen und dient als Kammer für ein Gas, das zum Schutz des Dichtmaterials beim Durchfahren durch die Schmelze in dieser Kammer gehalten wird.

Dieses Gas kann aus einem festen oder flüssigen Medium stammen, das auf das zusammendrückbare Material gebracht wird und unter Hitzeeinwirkung vergast. Es kann in einer weiteren vorteilhaften Ausgestaltung als Gas ständig zugeliefert werden oder es wird ein Gas eingesetzt, das während der Verweildauer des zusammendrückbaren Materials im Schmelzbad, erfahrungsgemäß kleiner 30 sek., sich beim Erwärmen ausdehnt und während des Ausdehnens die Schmelze verdrängt, wobei sein Gesamtvolumen ausreicht diesen Vorgang über die ganze Zeit aufrechtzuerhalten.

Der Gesamtvorgang des Verschließens läuft dabei so ab, daß durch den im aufrechtstehenden Ofen durch die Schlacke und Flüssigschmelze das rohrförmige Schließelement geführt wird, bis es die Innenwand des Gefäßbodens berührt und diese gegen Herausfließen der Schmelze dicht verschließt. Zu dieser Zeit ist das Abstichloch noch geöffnet, so daß die sich im Innenraum des rohrförmigen Elementes und im Abstichloch befindliche Schmelze bzw. Schlacke das Ofengefäß verläßt. Hiernach wird die außerhalb des Gefäßes angeordnete Absperreinrichtung, ein Schieber oder eine Klappe, geschlossen. Es besteht nunmehr die Möglichkeit, das Abstichloch zu inspizieren. Dies kann durch direkte Inaugenscheinnahme, aber auch durch eine Kamera oder ein Endoskop geschehen. Weiterhin kann durch das rohrförmige Schließelement ein Werkzeug geführt werden, mit dem die Abstichöffnung behandelt werden kann, beispielsweise durch Abschlagen von Bären o.ä. Außerdem kann eine Einrichtung, beispielsweise eine Torkretmaschine, durch das rohrförmige Schließelement bis in das Abstichloch gebracht werden, mit der eine Reparatur des Feuerfestmaterials durchgeführt wird. Wird die Abstichöffnung als verwendbar angesehen, so wird in bekannter Weise ein rieselfähiges Material in die Abstichöffnung gebracht. Diese dient zum Schutz der Absperrvorrichtung und zur Erleichterung des Angießens nach Öffnen der Absperrung.

In einer vorteilhaften Ausgestaltung wird der Kopf des Schließelementes als Wechselteil ausgebildet. Dieses Wechselteil wird bei Bedarf nach einem oder mehreren Schließvorgängen ausgetauscht und mit einer neuen Dichtlippe, also einer Nut und dem zusammendrückbaren Feuerfestmaterial, bestückt.

Dieses Wechselteil kann dabei eine Wandstärke aufweisen, die deutlich größer ist als die des restlichen rohrförmigen Schließelementes.

Die Wandungen der Nut haben die Aufgabe, das Dichtmaterial während des Durchfahrens durch die Schmelze zu schützen. Wenn das Dichtmaterial, beispielsweise eine Matte oder ein aus Fasern bestehendes Formteil, den Boden des metallurgischen Gefäßes erreicht hat, soll das Material der Wandungen der Nut das Zusammendrücken des Dichtmaterials nicht stören. Als Material bietet sich ein metallischer Werkstoff an, der als Kompensator ausgebildet ist. Weiterhin kann ein metallischer Werkstoff benutzt werden, der nach Durchfahren der Schmelze, also in etwa 15 bis 30 sek., mindestens erweicht, schmilzt oder verkohlt. So kann etwa eine Pappe eingesetzt werden, die eine ausreichende Standzeit besitzt und die beim Kontakt mit der Schmelze verkohlt.

Weiterhin wird vorgeschlagen, den Grund der Nut in der Weise auszugestalten, daß sie sich den Verhältnissen des Eintritts des Abstichloches anpaßt. Dabei kann der Grund, d.h. die Stirn des Wechselteils, eine konische Fläche aufweisen, die zur Mittenachse hin spitz zuläuft. Es kann aber auch in Kenntnis der Eintrittsform des Abstichloches eine korrespondierende Form des Grundes der Nut eingesetzt werden mit der Folge, daß die Dicke der später zusammengedrückten Dichtmasse, also der feuerfesten Fasern, nahezu konstant gehalten wird. Auf diese Weise wird eine besonders hohe Dichtigkeit sicher erreicht.

Ein Beispiel der Erfindung ist in der beiliegenden Skizze dargelegt. Es zeigen
- Figur 1: Einen Schnitt durch das Ofengefäß mit gerader Grundfläche des Verschließelementes
- Figur 2: Einen Schnitt mit angepaßter Grundfläche des Verschließelementes
- Figur 3: Eine Skizze eines Wechselteils

Die Figur 1 zeigt den Schnitt durch einen Teil eines metallurgischen Gefäßes 10 mit dem metallischen Gefäßmantel 11 und der feuerfesten Gefäßauskleidung 12. Im Gefäßboden 13 ist eine Abstichöffnung 14 vorgesehen, deren Mündung 16 durch eine Absperrvorrichtung 20 geschlossen ist, hier durch eine Klappe 21.

Die Abstichöffnung 14 weist eine Feuerfestauskleidung 17 aus, die im Bereich des Eintrittes 15 eine konische Abschrägung aufweisen kann.

In das durch einen Deckel 19 abdeckbares metallurgisches Gefäß 10 ist ein rohrförmiges Schließelement 31 geführt, an dessen Stirnfläche 32 eine Nut 33 vorgesehen ist. In den Nutinnenraum 34 ist zusammendrückbares Material F eingebracht. Im rechten Teil des Schließelementes 31 ist ein über eine lösbare Verbindung 36 am Hauptkörper 39 anbringbares Wechselteil 37 vorgesehen.

Im linken Teil des Schließelementes 31 ist eine Bohrung vorgesehen, durch die ein Gas G bis in den Nutbereich 34 der Nut 33 förderbar. In der Figur 1 ist der Innendurchmesser dᵢ des Schließelementes 31 gleich oder größer als der Durchmesser Dᵢ der Abstichöffnung 14.

Die Figur 2 zeigt einen mit metallischer Schmelze M, auf der Schlacke S aufschwimmt, gefülltes metallurgisches Gefäß 10, das durch einen Deckel 19 abgedeckt ist, durch den der Hauptkörper 39 des Schließelementes 31 führbar ist. Das Schließelement 31 wird dabei von einem Tragarm 42 gehalten, der durch ein Verschiebeantrieb 41 vertikal verfahrbar ist. Weiterhin ist das Schließelement 31 durch einen Drehantrieb 43 um seine Hauptachse l drehbar.

Auf den Hauptkörper 39 des Verschließelementes 31 ist ein Befülltrichter 45 aufgebracht zur Erleichterung der Zufuhr von rieselfähigem Material in die Abstichöffnung 14. Weiterhin ist eine Zufuhr 44 für Reparaturmassen, beispielsweise die Torkretmasse T.

Der Kopf 37 des Schließelementes 31 ist als Wechselteil ausgestaltet. Auf der rechten Seite der vorliegenden Skizze ist der Grund 35 abgeschrägt, wobei die Wandungen 36 achsparallel zur Hauptachse l geführt sind. Auf der linken Seite des Bildes ist die Grundfläche 35 dem aktuellen Zustand des Eintrittes 15 der Feuerfestauskleidung 17 der Abstichöffnung 14 nachgebildet. Auch sind die Wandungen 26 achsparallel zur Hauptachse l geführt.

Zwischen beiden aufgezeigten Grundflächen 35 und den jeweiligen Eintrittsabschnitten 15 wird das zusammendrückbare Material F aufgezeigt, wie es verformt wird und einen dichten Abschluß zwischen der flüssigen Metallschmelze M und der Abstichöffnung 14 bildet.

In der Figur 2 ist die Mündung 16 der Abstichsöffnung 14 durch eine Absperrvorrichtung 20, hier durch einen Schieber 22 verschließbar.

In der Figur 2 ist der Innendurchmesser dᵢ des Schließelementes 31 kleiner als der Innendurchmesser Dᵢ der Abstichöffnung 14.

Figur 3 zeigt einen Teil des Schließelementes 31, und zwar den Hauptkörper 39 und das über eine lösbare Verbindung 38 befestigte Wechselteil 37. In der linken Hälfte des Bildes weist die Nut 33 eine im rechten Winkel zur Hauptachse l angeordnete Grundfläche 35 auf und besitzt Wandungen 36, die in der linken Seite als Kompensator ausgebildet ist und in der rechten Seite beispielsweise aus Pappe aufgebaut ist. Im Innenbereich 34 der Nut 33 ist zusammendrückbares Material F vorgesehen. Bis zur Mündung der Wandungen 36 ist ein Freiraum gelassen, in dem sich Gas ansammeln kann, das aus einem flüssigen oder festen Medium H nach Übergang in die Gasphase durch Hitzeeinwirkung sich ansammelt.

Auf der rechten Seite der Skizze ist die Grundfläche 35 der die Wandungen 36 aufweisenden Nut 33 schräg angeordnet. Vor dieser schrägen Grundfläche 35 ist das zusammendrückbare Material F in Form eines Formteils eingebracht. Zu der Nut 33 ist über eine durch den Hauptkörper 39 und das Wechselteil 37 geführte Bohrung ein Gas G zuleitbar.

### Positionsliste

- 10: **Metallurgisches Gefäß**
- 11: Gefäßmantel
- 12: Feuerfestauskleidung
- 13: Gefäßboden
- 14: Abstichöffnung
- 15: Eintritt Abstichloch
- 16: Mündung Abstichloch
- 17: Feuerfestauskleidung Abstichloch
- 19: Deckel

- 20: Absperrvorrichtung
- 21: Klappe
- 22: Schieber

### Schließeinrichtung

- 31: Schließelement
- 32: Stirn Schließelement
- 33: Nut
- 34: Nutbereich Innen
- 35: Grundfläche
- 36: Wandung
- 37: Wechselteil

### Kopf

- 38: Lösbare Verbindung
- 39: Hauptkörper

### Trageinrichtung

- 41: Verschieberantrieb
- 42: Tragarm
- 43: Drehantrieb
- 44: Reparaturmassenzufuhr
- 45: Fülltrichter
- S: Schlacke
- M: Metallschmelze
- F: Zusammendrückbares Material
- G: Gas
- R: Rieselförmiges Feuerfestmaterial
- H: Flüssiges oder festes Medium
- l: Hauptachse
- dᵢ: Innendurchmesser Schließelement
- Dᵢ: Durchmesser Abstichloch
- T: Torkretmasse

## Patentansprüche

1. Verfahren zum Verschließen einer im Boden eines mit metallischer Schmelze gefüllten Gefäßes, insbesondere für Stahl, befindlichen Abstichöffnung, mit einem im Ofengefäß angeordneten rohrförmigen Schließelement, das vertikal zu und von dem Eingang des Abstichloches bewegbar ist, und einer unterhalb des Gefäßbodens angeordneten Absperrvorrichtung gekennzeichnet durch folgende Schritte:
a) Vor jedem Schließvorgang wird an die Mündung des Schließelementes ein kompressibles feuerfestes Material gebracht,
b) unmittelbar vor dem Eintauchen in die Schmelze wird in Schließrichtung vor dem feuerfesten Material ein Medium in einer Menge vorgesehen, das einen Kontakt des feuerfesten Materials mit der Schmelze weitgenend unterbindet,
c) während des Schließvorganges wird die Mündung des Schließelementes zum Sperren des Abstichloches durch die Schmelze geführt und mit einer solchen Kraft gegen den Gefäßboden gepresst, daß das feuerfeste Material zusammengedrückt wird,
d) anschließend wird in bekannter Weise die Absperrvorrichtung außerhalb des Gefäßes vor die Abstichmündung gebracht und die Abstichöffnung wird über das rohrförmige Schließelement mit einer rieselfähigen Feuerfestmasse gefüllt.

2. Verfahren nach Anspruch 1,
dadurch gekennzeichnet,
daß nach dem Aufsetzen der Mündung des Schließelementes auf den Boden des Innengefäßes das Schließelement um seine Mittenachse gedreht wird.

3. Verfahren nach Anspruch 1,
dadurch gekennzeichnet,
daß das Medium ein Gas, z.B. Stickstoff, ist.

4. Verfahren nach Anspruch 3,
dadurch gekennzeichnet,
daß das Gas während des Durchfahrens der Mündung des Schließelementes durch die Schmelze nachgefördert wird.

5. Verfahren nach Anspruch 1,
dadurch gekennzeichnet,
daß das Medium aus flüssigem oder festem Material besteht, welches unter der Hitzeeinwirkung beim Eintauchen des Schließelementes in die Schmelze in die Gasphase übergeht und das Gas sich dabei schützend vor das feuerfeste Material legt.

6. Vorrichtung zum Verschließen einer im Boden eines metallurgischen Gefäßes angeordneten Abstichöffnung, die von der Gefäßaußenseite durch eine Absperrvorrichtung verschließbar und mit einer rieselfähigen Feuerfestmasse füllbar ist, mit einem rohrförmigen Schließelement, das an der Gefäßinnenseite am oberen Rand der Abstichöffnung anlehnbar und in einer Freigabeposition die Abstichöffnung freigebend verschiebbar ist, zur Durchführung des Verfahrens nach Anspruch 1,
dadurch gekennzeichnet,
daß an der Stirn (32) des Schließelementes (31) eine gabelförmige Nut (33) vorgesehen ist, deren Öffnung in Richtung des Gefäßbodens (13) weist, daß der die Grundfläche (35) aufweisende Innenbereich (34) der Nut (33) mit kompressiblen Material F gefüllt ist,
daß der restliche Innenbereich der Nut mit Gas G füllbar ist und daß die Wandungen (36) der Nut (33) aus einem Material bestehen, das dem Andrücken des Schließelementes (31) gegen den Gefäßboden (13) keinen wesentlichen Widerstand entgegensetzt.

7. Vorrichtung nach Anspruch 6,
dadurch gekennzeichnet,
daß das Material der Wandungen (36) metallisch ist und als Kompensator ausgebildet ist.

8. Vorrichtung nach Anspruch 7,
dadurch gekennzeichnet,
daß die Wandungen (36) eine Wandstärke von 0,3 bis 20,0 mm aufweisen und das Wand-Material (36) unter Wärmeeinwirkung der Schmelze (S) zumindestens erweicht.

9. Vorrichtung nach einem der Ansprüche 6 bis 8,
dadurch gekennzeichnet,
daß der Kopf (37) des Schließelementes (31) einschließlich des die Nut (33) aufweisenden Bauteils als Wechselteil ausgebildet ist und mit einer lösbaren Verbindung (38) mit dem Hauptkörper (39) des Schließelementes (31) verbindbar ist.

10. Vorrichtung nach Anspruch 9,
dadurch gekennzeichnet,
daß die Wanddicke des Wechselteils (37) das 3 bis 10-fache der Wanddicke des Hauptkörpers (39) bei gleichem Innendurchmesser (dᵢ) besitzt.

11. Vorrichtung nach den Ansprüchen 9 oder 10,
dadurch gekennzeichnet,
daß der Innendurchmesser (dᵢ) des Schließelementes (31) zum Durchmesser (Dᵢ) der Abstichöffnung (14) sich verhält wie dᵢ : Dᵢ= 0,7 bis 2,0.

12. Vorrichtung nach Anspruch 6,
dadurch gekennzeichnet,
daß das kompressible Material (F) aus Feuerfestwerkstoff, z.B. kohlenstoffhaltigem Werkstoff, aufgebaut ist und aus Fasern als Matte bzw. als Formteil ausgebildet ist.

13. Vorrichtung nach einem der Ansprüche 6 bis 12,
dadurch gekennzeichnet,
daß die Grundfläche (35) der Nut (33) konisch geneigt ist mit der Spitze zur Hauptachse (l) hin.

14. Vorrichtung nach Anspruch 13,
dadurch gekennzeichnet,
daß die Grundfläche (35) der Nut (33) eine Form aufweist, die mit dem Eintritt (15) der Abstichsöffnung (14) korrespondiert.

## Claims

1. A method of closing a tap opening located in the base of a vessel, in particular for steel, filled with molten metal, having a tubular closing element arranged in the furnace vessel, which may be moved vertically to and from the inlet of the tap hole, and a stop device arranged beneath the vessel base
characterised by the following steps:
a) prior to each closing procedure, a compressible refractory material is brought to the mouth of the closing element,
b) immediately prior to immersion in the melt, a medium is provided upstream of the refractory material in the closing direction in an amount which extensively prevents contact between the refractory material and the melt,
c) during the closing procedure, the mouth of the closing element is conveyed through the melt to close the tap hole and is pressed against the vessel base with such force that the refractory material is compressed,
d) the stop device outside the vessel is subsequently brought in a known manner to a position in front of the tap mouth and the tap opening is filled with a pourable refractory composition via the tubular closing element.

2. A method according to claim 1,
characterised in that,
after placing of the mouth of the closing element on the base of the inner vessel, the closing element is rotated about its central axis.

3. A method according to claim 1,
characterised in that
the medium is a gas, e.g. nitrogen.

4. A method according to claim 3,
characterised in that
the gas is additionally introduced during passage of the mouth of the closing element through the melt.

5. A method according to claim 1,
characterised in that
the medium consists of liquid or solid material which is converted into the gaseous phase under the action of heat when the closing element is immersed in the melt and the gas then lies in a protective manner upstream of the refractory material.

6. A device for closing a tap opening arranged in the base of a metallurgical vessel, which tap opening may be closed from outside the vessel by a stop device and may be filled with a pourable refractory composition, having a tubular closing element which, on the inside of the vessel, may rest against the upper edge of the tap opening and, in a release position, may be displaced so as to release the tap opening, for performing the method according to claim 1,
characterised in that,
at the end (32) of the closing element (31), a forkshaped channel (33) is provided, the opening of which is oriented in the direction of the vessel base (13), in that the inner area (34) of the channel (33) including the base (35) is filled with compressible material F
in that the remaining inner area (34) of the channel may be filled with gas G and
in that the walls (36) of the channel (33) consist of a material which does not put up any substantial resistance to the pressure of the closing element (31) against the vessel base (13).

7. A device according to claim 6,
characterised in that
the material of the walls (36) is metallic and takes the form of an expansion joint.

8. A device according to claim 7,
characterised in that
the walls (36) are from 0.3 to 20.0 mm thick and the wall material (36) at least softens under the action of the heat of the melt (S).

9. A device according to one of claims 6 to 8,
characterised in that
the head (37) of the closing element (31), including the component comprising the channel (33), takes the form of a replaceable part and may be connected with the main body (39) of the closing element (31) by a releasable connection (38).

10. A device according to claim 9,
characterised in that
the wall thickness of the replaceable part (37) is 3 to 10 times the wall thickness of the main body (39) while exhibiting the same internal diameter (dᵢ).

11. A device according to claim 9 or claim 10,
characterised in that
the ratio of the internal diameter (dᵢ) of the closing element (31) to the diameter (Dᵢ) of the tap opening (14) is dᵢ:Dᵢ=0.7 to 2.0.

12. A device according to claim 6,
characterised in that
the compressible material (F) consists of refractory material, e.g. carbon-containing material, and is constructed from fibres as a mat or as a shaped article.

13. A device according to one of claims 6 to 12,
characterised in that
the base (35) of the channel (33) is conically inclined, with the tip pointing towards the main axis (I).

14. A device according to claim 13,
characterised in that
the base (35) of the channel (33) has a shape which matches the inlet (15) of the tap opening (14).

## Revendications

1. Procédé pour fermer une ouverture de coulée se trouvant dans le fond d'un récipient rempli d'une matière en fusion métallique, en particulier pour de l'acier, comportant un élément de fermeture tubulaire agencé dans le récipient de four, qui est déplaçable verticalement vers et de l'entrée du trou de coulée, et un dispositif d'obturation agencé au-dessous du fond du récipient,
caractérisé par les étapes suivantes :
a) avant chaque processus de fermeture, une matière réfractaire compressible est appliquée sur l'embouchure de l'élément de fermeture,
b) directement avant la plongée dans la matière en fusion, il est prévu, dans la direction de fermeture avant la matière réfractaire, un agent qui empêche largement un contact de la matière réfractaire avec la matière en fusion,
c) pendant le processus de fermeture, l'embouchure de l'élément de fermeture est guidée à travers la matière en fusion pour obturer le trou de coulée et est pressée contre le fond du récipient avec une force telle que la matière réfractaire est comprimée,
d) ensuite, de façon connue, le dispositif d'obturation est amené à l'extérieur du récipient devant l'embouchure de coulée, et l'ouverture de coulée est remplie, par l'intermédiaire de l'élément de fermeture tubulaire, d'une masse réfractaire susceptible de couler.

2. Procédé selon la revendication 1,
caractérisé en ce que, après la mise en place de l'embouchure de l'élément de fermeture sur le fond du récipient interne, l'élément de fermeture est tourné autour de son axe central.

3. Procédé selon la revendication 1,
caractérisé en ce que l'agent est un gaz, par exemple de l'azote.

4. Procédé selon la revendication 3,
caractérisé en ce que le gaz, pendant la traversée de l'embouchure de l'élément de fermeture, est transporté à travers la matière en fusion.

5. Procédé selon la revendication 1,
caractérisé en ce que l'agent est constitué d'une matière liquide ou solide, laquelle, sous l'action de la chaleur lors de la plongée de l'élément de fermeture dans la matière en fusion, passe dans la phase gazeuse, et le gaz se place de plus de manière protectrice devant la matière réfractaire.

6. Dispositif pour fermer une ouverture de coulée agencée dans le fond d'un récipient métallurgique, qui peut être fermée par la face externe du récipient par un dispositif d'obturation et peut être remplie par une masse réfractaire susceptible de couler, comportant un élément de fermeture tubulaire, qui peut s'appuyer sur la face interne du récipient sur le bord supérieur de l'ouverture de coulée et être déplacé dans une position de libération en libérant l'ouverture de coulée, pour la mise en oeuvre du procédé selon la revendication 1,
caractérisé en ce que, sur le front (32) de l'élément de fermeture (31), il est prévu une rainure (33) en forme de fourche dont l'ouverture est orientée en direction du fond (13) du récipient, en ce que la zone interne (34), présentant la surface de fond (35), de la rainure (33) est remplie d'une matière compressible (F), en ce que la zone interne restante de la rainure peut être remplie de gaz (G), et en ce que les parois (36) de la rainure (33) sont constituées d'une matière qui n'oppose aucune résistance importante au pressage de l'élément de fermeture (31) contre le fond (13) du récipient.

7. Dispositif selon la revendication 6,
caractérisé en ce que la matière des parois (36) est métallique et est réalisée comme compensateur.

8. Dispositif selon la revendication 7,
caractérisé en ce que les parois (36) présentent une épaisseur de paroi de 0,3 à 20,0 mm et la matière de paroi (36) est au moins ramollie sous l'action thermique de la matière en fusion (S).

9. Dispositif selon une des revendications 6 à 8,
caractérisé en ce que la tête (37) de l'élément de fermeture (31), y compris la pièce présentant la rainure (33), est réalisée comme pièce interchangeable et peut être reliée, par une liaison amovible (38), au corps principal (39) de l'élément de fermeture (31).

10. Dispositif selon la revendication 9,
caractérisé en ce que l'épaisseur de paroi de la pièce interchangeable (37) vaut de trois à dix fois l'épaisseur de paroi du corps principal (39) pour le même diamètre interne (dᵢ).

11. Dispositif selon les revendications 9 ou 10,
caractérisé en ce que le diamètre interne (dᵢ) de l'élément de fermeture (31), par rapport au diamètre (Dᵢ) de l'ouverture de coulée (14), est tel que dᵢ : Dᵢ = 0,7 à 2,0.

12. Dispositif selon la revendication 6,
caractérisé en ce que la matière compressible (F) est fabriquée en un matériau réfractaire, par exemple un matériau contenant du carbone, et est réalisée à partir de fibres comme natte ou comme pièce usinée.

13. Dispositif selon une des revendications 6 à 12,
caractérisé en ce que la surface de base (35) de la rainure (33) est inclinée de façon conique avec la pointe vers l'axe principal (I).

14. Dispositif selon la revendication 13,
caractérisé en ce que la surface de base (35) de la rainure (33) présente une forme qui correspond à l'entrée (15) de l'ouverture de coulée (14).
